# FASCICULE DE BREVET EUROPEEN

(11) **EP 0 064 469 B1**
(45) Date de publication et mention de la délivrance du brevet: **09.12.1987**
(21) Numéro de dépôt: 82420052.1
(22) Date de dépôt: 09.04.1982
(51) Int. Cl.: E06B 3/66

(54) **Procédé de fabrication et de montage des panneaux isolants multiparoi destinés notamment au vitrage des constructions**
Herstellungs- und Aufstellungsverfahren von Mehrscheiben-Isolierpaneelen, insbesondere bestimmt für die Verglasung von Konstruktionen
Manufacturing and mounting method for insulating multiwalled panels, especially intended for the glazing of structures

(30) Priorité: 14.04.1981 FR 8107849; 24.03.1982 FR 8205480
(43) Date de publication de la demande: 10.11.1982
(73) Titulaire: Boutarin née Sabatier, Mireille, F-26200 Montelimar (FR)
(72) Inventeur: Boutarin, Jacques, F-26200 Montelimar (FR)
(74) Mandataire: Dupuis, François

## Description

L'invention concerne un procédé de fabrication et de montage des panneaux isolants multiparoi destinés notamment au vitrage des constructions, et les panneaux obtenus.

On connaît des panneaux isolants multiparoi, utilisés principalement pour réaliser le vitrage des bâtiments, ces panneaux comprennent au moins deux plaques ou deux parois fixées ou reliées à leur périphérie, soit directement par soudure ou au moyen d'un ou plusieurs produits de scellement, soit en coopération avec les côtés profilés assemblés formant un cadre qui est adapté et fixé dans les ouvertures de bâtiments ou autres ouvertures à équiper.

Un inconvénient important de ces panneaux dont la conception est fondée sur l'étanchéité du volume entre les parois ou plaques, se trouve fréquemment dans le fait que sur les parois ou plaques du panneau se forment des condensations qui altèrent désagréablement la transparence et la présentation, et parfois des mousses, ce que ne peut empêcher le produit adsorbant lorsque, pour des raisons diverses, l'étanchéité du volume entre les parois n'est plus assurée. Par exemple, lorsque les plaques ou parois sont soudées, il se produit des ruptures dans les soudures qui sont fragiles lorsqu'il s'agit de fermetures de bâtiment; ou bien les produits desséchant perdent leur efficacité dans le temps; ou encore les collages ou scellements sont perméables lorsqu'ils sont attaqués par certaines huiles (des peintures notamment) ou par les solvants que contiennent souvent les produits de nettoyage et de traitement des bois. On constate dans ce dernier cas, des migrations de solvant ou bien d'huile à travers le produit de collage ou de scellement.

On cite au titre de l'art antérieur selon l'article 52-4 de la CBE le brevet EP 0026577, dans lequel un procédé conformément au préambule de la revendication 1 est décrit.

Pour remédier à ces inconvénients, selon le procédé et les moyens de l'invention qui sont exposés par la suite, on a considéré le fait que les panneaux précités délimitent au moins partiellement, comme illustré à la figure 1 des dessins, trois volumes ou ambiances distincts à savoir: volume interne (A) entre les parois ou plaques (3 et 4) et deux ambiances externes (D et E), de part et d'autre des parois ou plaques. Généralement, quoique non nécessairement, une des ambiances externes est à l'extérieur des locaux ou ouvrages équipés de panneaux (Dex), l'autre ambiance (Eex) étant à l'intérieur desdits locaux ou ouvrages.

Il y a habituellement un degré hygrométrique différent pour chaque volume interne et ambiances externes, et la condensation d'humidité (que l'on veut éviter) dans le volume interne provient d'une part de l'écart des températures entre le volume interne et la plaque ou paroi la plus froide (généralement, mais pas nécessairement, du côté de l'ambiance extérieure), et d'autre part, de l'écart des degrés hygrométriques entre le volume interne et l'ambiance externe qui est la plus froide (ambiance côté extérieur ou ambiance côté intérieur). Il n'y a pas de condensation lorsque le volume interne et les ambiances externes sont en équilibre de températures et pressions.

Suivant l'invention et son procédé, on a voulu, selon le cas et les circonstances, empêcher, minimiser ou retarder la formation de condensation et éventuellement de mousses.

Le procédé selon l'invention remédie à ces inconvénients, et est caractérisé en ce que l'on découpe du côté de l'ambiance à l'extérieur et on fixe l'emplacement ou aux emplacements préparés, un moyen établi sous forme de pastille ou capsule ou tube perméable réalisés en matière souple et présentant des micro-perforations dans une partie de leur section autorisant une évacuation des vapeurs excédentaires en tension dans le volume interne entre les plaques, ledit moyen pouvant être disposé directement ou in situ sur les panneaux ou double vitrage existants.

Suivant une autre caractéristique, le moyen de mise en oeuvre du procédé selon la revendication 1 est caractérisé en ce qu'il est établi sous la forme d'une capsule qui est entièrement en silicone ou en superpolyamide, en matière acrylique moulée ou matière souple, assurant étanchéité et résistance, qui est microperforée dans une partie de la section.

Pour fixer l'objet de l'invention, sans toutefois le limiter, aux figures des dessins annexés:
- La figure 1 illustre schématiquement le volume interne formé entre deux parois ou plaques d'un panneau et les ambiances externes de ce panneau, de part et d'autre des parois, avec la condensation contre une des parois, dûe aux écarts de température et des degrés hygrométriques.
- La figure 2 montre par une vue d'ensemble en perspective et à titre d'exemple, la partie supérieure d'un panneau suivant l'invention, équipé de plusieurs capsules d'évacuation des vapeurs excédentaires.
- La figure 3 ets une vue en coupe partielle d'un panneau, à une échelle plus importante, qui montre une capsule pour l'évacuation des vapeurs excédentaires.
- La figure 4 montre l'équipement provisoire d'un panneau, avant la mise en place définitive de la capsule, avec un moyen qui obture le trou destiné à la capsule, ce moyen contenant un produit adsorbant ou déshydratant.

Sur un plan général, s'il y a déséquilibre de température entre les ambiances, de part et d'autre du panneau d'isolation, il faut mettre en communication le volume entre les parois d'isolation avec l'ambiance la plus froide en moyenne. Par exemple, dans les pays tempérés, pour les ouvertures des constructions, on prévoit la communication du volume entre les parois avec l'ambiance extérieure au bâtiment. Dans le cas d'un local contenant une chambre froide, on prévoit inversement, la communication du volume entre les parois avec l'ambiance intérieure du bâtiment.

Aux figures 2 et 3 des dessins, on voit un panneau (1) composé d'un cache (2) de section générale en U avec un bloc central délimitant entre lui et les ailes des espaces dans lesquels sont engagés les parois d'isolation (3-4). Par P, on a désigné un produit de scellement.

Afin d'obtenir une communication vers l'extérieur on perce dans la plaque (3), au moins un trou (3a) destiné à recevoir une capsule désignée dans son ensemble par (6). Cette capsule est en totalité ou en partie, en toute matière ayant des propriétés physiques et/ou chimique autorisant une évacuation des vapeurs excédentaires qui créent une tension dans le volume interne (A), cette tension favorisant l'évacuation ou transfert.

Suivant la réalisation illustrée à la figure 3, on voit la partie supérieure d'un panneau composé des parois (3-4) rendues solidaires par tous moyens d'un profilé métallique ou entretoise (5) formant cadre interne; l'espace périphérique entre les parois, à l'extérieur dudit cadre est rempli de produit de scellement P. La capsule (6) est en une matière souple, susceptible d'assurer l'étanchéité, par exemple en tout caoutchouc ou élastomère, ou en silicone.

On prévoit de préférence une réalisation suivant laquelle la capsule (6) est formée avec une collerette d'arrêt (6a) contre la plaque (3), tandis qu'une lèvre circulaire (6b) déformable, autorise l'engagement à travers le trou (3a) puis retient la capsule sur la plaque (3) lorsqu'elle est adaptée, sans empêcher cependant d'extraire la capsule si on exerce un effort volontaire suffisant, à cet effet, pour la retirer de la plaque. Entre la collerette (6a) et la lèvre (6b) est formée une portée engagée à pression dans le trou (3a).

Il est évident que compte tenu de la dimension du trou (3a) et de l'épaisseur de la plaque (3), on exécute la capsule avec des dimensions telles que la collerette, la lèvre circulaire et la portée, sont en pression contre la plaque (3), en assurant une bonne étanchéité.

Le profilage de collerette (6a) en courbe ou avec chanfrein évite l'arrachage ou la déteriora- tion de la capsule lorsque l'on nettoie la plaque (3) par exemple.

Selon la réalisation illustrée à la figure 3, la capsule (6) est exécutée entièrement en silicone et est microperforée selon tout moyen bien connu, dans une partie de sa section et de part en part, en (6e), de façon à autoriser l'évacuation ou transfert des vapeurs excédentaires sous tension dans le volume (A). On peut exécuter la capsule (6) autrement qu'en silicone, par exemple, en matière plastique, du groupe des polyamides ou superpo- lyamides, en matière acrylique moulée ou autres matières plastiques offrant des qualités de souplesse et d'étanchéité, de résistance, tout en étant susceptibles d'être micro-perforées.

Les capsules ont des dimensions que l'on prévoit, de préférence, mais non exclusivement, aussi réduites que possible, pour des raisons esthétiques. On fixe autant de capsules qu'il est nécessaire. De préférence, mais d'une manière non exclusive, les capsules sont adaptées et fixées dans la partie haute des panneaux vitrés ou autres. Les capsules sont ainsi moins accessibles et mieux protégées, sans gêner la vision lorsqu'il s'agit de panneaux transparents. Elles peuvent être aussi adaptées et fixées dans lesangles ou sur les bords des panneaux vitrés, et elles peuvent avoir des formes diverses correspondantes.

S'il y avait accidentellement, destruction ou perte d'une capsule ou si les capsules perdaient leur efficacité dans le temps, il est commode de les remplacer sans aucune difficulté, instantanément.

Ces capsules peuvent être adaptées soit directement, lors de la fabrication des panneaux, et on peut aussi les adapter «in-situ» sur les panneaux ou double vitrage existant de fenêtres et portes.

Lorsque les panneaux sont fabriqués et doivent être stockés et transportés avant d'être installés, on prévoit de procéder comme décrit ci-après, tant pour obturer le ou les trous (3a) que pour éviter d'altérer les capsules pendant les manipulations de stockage, de transport et de montage, et aussi pour abaisser l'hygrométrie du volume interne avant l'installation, de façon à éviter une condensation soudaine et gênante lorsqu'on met en place la ou les capsules sur le panneau installé.

On utilise un tube souple (10) ou moyen équivalent qui présente des perforations multiples (10a) et qui a sensiblement la dimension du trou (3a) dans lequel il peut être engagé d'une manière forcée et étanche. Ce tube est rempli d'un produit adsorbant ou déshydratant (11) que l'on trouve couramment dans le.commerce. Le tube est obturé par des opercules (10b) à ses deux extrémités, de façon à retenir le produit. On introduit à friction le tube souple (10) dans le volume interne (A) et l'extrémité extérieure (10c) du tube est élargie ou rabattue de façon à retenir le tube et à l'empêcher d'être introduit entièrement dans le volume (A). Le trou (3a) est obturé d'une manière étanche et le produit adsorbant ou déshydratant joue son rôle dans le volume (A). Lorsque le panneau est mis en place, on retire le tube (10) sans aucun effet de condensation ni autre effet perturbant. Des capsules (6) peuvent être proposées en boîte ou emballage protecteur contenant une ou plusieurs capsules.

On note que dans le cas de capsule mise en place «in-situ» selon la figure 4 par exemple, on peut, après perçage du trou (3a), placer un tube (10) avec produit adsorbant, pendant un certain temps (24 heures par exemple), avant d'adapter la capsule, cela en vue des résultats précités.

Il est souligné que l'objet de l'invention considéré en tant que procédé ou produits, et tel qu'il ressort de la description et des revendications, s'applique aussi bien aux panneaux qui sont des ensembles fabriqués séparément et que l'on adapte et fixe ensuite dans les ouvertures fixes ou mobiles des bâtiments ou autres ouvertures à équiper, qu'aux panneaux exécutés, montés «in-situ» dans lesdites ouvertures, par exemple lorsqu'on rapporte une ou des plaques ou parois (simples ou double paroi) près de la ou des plaques ou parois (simples ou double paroi) équipant déjà les ouvertures, en laissant subsister un ou des intervalles (volume interne) entre lesdites plaques ou parois.

Les avantages ressortent bien de la description, on souligne notamment:
- Suppression de toutes les difficultés liées à la perméabilité des produits de scellement;
- Elimination des difficultés liées à la fabrication des panneaux étanches;
- Suppression des opérations de contrôle;
- Diminution importante du coût de fabrication, du fait que l'on supprime les produits deséchants, le gaz neutre et les contrôles, et que l'on diminue la quantité du produit de scellement;
- Utilisation possible des plaques ou parois, même très perméables à la vapeur d'eau sans nuire à la qualité de la transparence et la tenue dans le temps du panneau;
- Coût d'assurance plus réduit pour les constructeurs
- Evacuation des vapeurs excédentaires et per- turbantes, d'une manière efficace.

## Revendications

1. Procédé de fabrication et de montage des panneaux isolants (3, 4) multi-parois destinés notamment au vitrage des constructions du type définissant un volume interne (A) entre lesdits panneaux, le panneau (3) orienté vers l'extérieur étant agencé avec une ouverture (3a) pour le positionnement d'un moyen de communication d'air de l'ambiance externe (D), jusqu'au volume interne (A), le procédé étant caractérisé en ce que l'on découpe de côté de l'ambiance à l'extérieur et on fixe l'emplacement ou aux emplacements préparés, un moyen établi sous forme de pastille ou capsule (6) ou tube perméable (10) réalisés en matière souple et présentant des micro-perforations (6e) (10a) dans une partie de leur section autorisant une évacuation des vapeurs excédentaires en tension dans le volume interne (A) entre les plaques, ledit moyen pouvant être disposé directement ou in-situ sur les panneaux ou double vitrage existants.

2. Procédé suivant la revendication 1, caractérisé en ce que l'on utilise un tube souple (10) présentant des micro-perforations (10), qui est obturé à ses extrémités (10b) et qui contient un produit adsorbant ou déshydratant (11), on introduit à friction le tube (10) dans le trou (3a) perçé pour la capsule, et on prévoit de préférence, un agencement de retenue (10c) évitant que le tube puisse passer entièrement dans le volume interne; on laisse agir le produit du tube, le temps nécessaire, par exemple, tant que le panneau n'est pas installé, puis on retire le tube et l'on met en place la capsule (6).

3. Moyen pour la réalisation du procédé selon la revendication 1, caractérisé en ce qu'il est établi sous la forme d'une capsule (6), qui est entièrement en silicone, ou en superpolyamide, en matière acrylique moulée ou matière souple, assurant étanchéité et résistance, qui est microperforée (6e) dans une partie de sa section.

4. Moyen suivant la revendication 3, caractérisée en ce que la capsule présente une collerette d'arrêt (6a) profilée pour éviter l'arrachage ou détérioration, une portée d'engagement (6c) dans le trou, et une lèvre circulaire déformable (6b) de retenue contre la face intérieure de la plaque (3), avec des dimensions permettant un engagement forcé et en pression étanche contre ladite plaque.

5. Moyen pour la réalisation du procédé selon la revendication 2, caractérisé par un tube souple (10) présentant des micro-perforations (10a), qui est obturé à ses extrémités (10b) et qui contient un produit adsorbant ou déshydratant (11) et qui peut être adapté et retenu à friction et retiré à volonté de la perforation ou ouverture exécutée dans le panneau.

## Claims

1. Manufacturing and mounting process for the multiwall insulating panels (3, 4) designed more . particularly for the glass partitioning of buildings, of the type which provides an internal space (A) between said panels, the panel (3) directed towards the outside being arranged with an opening (3a) for the positioning of an air communication means from the external atmosphere (D) up to the internal space (A), the method being characterized in that a cutting out is made on the side of the atmosphere at the outside and that there is fastened at the prepared location or locations a means established under the form of a pellet or capsule (6) or permeable tube (10) of flexible material and having micro-perforations (6e) (10a) in a portion of the section thereof, permitting a discharge of the vapours in excess tensioned within the internal space (A) between the plates, with the possibility of arranging said means directly or in situ on the existing panels or double partitionings.

2. Process as claimed in Claim 1, characterized in that there is used a flexible tube (10) which has the micro-perforations (10), which is closed at the ends (10b) thereof, and which contains an adsorbing or dehydrating product (11), the tube (10) being inserted frictionally within the hole (3a) bored into the capsule, while providing preferably a retaining arrangement (10c) preventing the tube to be passed entirely within the internal space, the product of the tube being allowed to act during the necessary time, for instance as long as the panel is not installed, the tube being then taken off and the capsule (6) being positioned.

3. Means for working out the method of Claim 1, characterized in that said means is established in the form of a capsule (6) which is entirely of silicone or of superpolyamid, molded acrylic material or flexible material, ensuring airtightness and resistance, said capsule being micro-perforated (6e) in a portion of the section thereof.

4. Means as claimed in Claim 3, characterized in that the capsule is provided with a contoured stop collar (6a) to prevent tearing off or damaging, with an engagement bearing (6c) within the hole, and with a retaining deflectable circular lip (6b) against the inside face of the plate (3), the size thereof permitting a forced engagement with airtight pressure against said plate.

5. Means for working out the method of Claim 2, characterized by a flexible tube (10) having the micro-perforations (10a), which is closed at the ends (10b) thereof and which contains an adsorbing or dehydrating product (11), and which can be adapted and retained frictionally and taken off at will from the hole or opening bored into the panel.

## Patentansprüche

1. Herstellungs- und Montierungsverfahren der insbesondere für den Glasverschlag von Gebäuden vorgesehenen mehrwändigen Isolierglassfüllungen in der Ausführung mit einem Innenraum (A) zwischen den besagten Glassfüllungen und einem Einrichten der nach aussen zeigenden Glassfüllung (3) mit einer Öffnung (3a) für die Positionierung eines Luftanschlussmittels von der Aussenumgebung (D) ab bis zum Innenraum (A), dadurch gekennzeichnet, dass auf der Seite der Umgebung nach aussen zerschnitten wird, und dass auf der vorbereiteten Stelle oder auf die vorbereiteten Stellen ein als Tablette oder Kapsel (6), oder als ein durchlässiges Rohr (10) ausgeführtes Mittel befestigt wird, wobei diese Mittel aus weichem Werkstoff bestehen und in einem Teil ihres Querschnitts die Mikrodurchlochungen (6e) (10a) aufweisen, die ein Entweichen der in dem Innenraum (A) zwischen den Platten befindlichen, übermässigen und gespannten Dämpfe gestattet, mit der Möglichkeit, die besagten Mittel unmittelbar oder in-situ auf die bereits vorliegenden Glassfüllungen oder Doppelglassverschläge anzubringen.

2. Verfahren nach Anspruch 1, dadurch gekennzeichnet, dass ein weiches Rohr (10) eingesetzt wird, das die Mikrodurchlochungen (10) aufweist, das an den Enden (10b) verschlossen ist, das ein adsorbierendes oder ein wasserentziehendes Produkt (11) enthält, und das in das für die Kapsel durchgebohrte Loch (3a) reibungsschlüssig eingeführt wird, indem vorzugsweise eine Zurückhalteneinrichtung (10c) vorgesehen ist, die eine völlige Einführung des Rohrs in den Innenraum unterbindet, wobei man nachher das Produkt des Rohrs während der erforderlichen zeitdauer einwirken lässt, beispielsweise bis zum Einsetzen der Glasfüllung, mit darauffolgendem Abnehmen des Rohrs und Einrichten der Kapsel (6).

3. Mittel für das Bewerkstelligen des Verfahrens nach Anspruch 1, dadurch gekennzeichnet, dass dieses Mittel als eine Kapsel (6) gebildet ist, die völlig aus Silikon, oder aus Superpolyamid, aus geformtem Akrylstoff oder geformtem Werkstoff besteht, wobei diese Kapsel die Dichtigkeit und eine Widerstandkraft sichert, und in einem Teil ihres Querschnitts mikrodurchgelocht (6e) ist.

4. Mittel nach Anspruch 3, dadurch gekennzeichnet, dass die Kapsel einen profilierten Haltebund (6a) zum Vermeiden des Abreissens oder einer Beschädigung, eine Einführungslauffläche (6c) in dem Loch, und eine verformbare kreisförmige Lippe (6b) zum Zurückhalten gegen die Innenfläche der Platte (3) aufweist, wobei die vorgesehenen Abmessungen eine kraftschlüssige und druckdichte Einführung gegen die besagte Platte gestatten.

5. Mittel für das Bewerkstelligen des Verfahrens nach Anspruch 2, dadurch gekennzeichnet, dass ein weiches Rohr (10) vorgesehen ist, das die Mikrodurchlochungen (10a) aufweist, an seinen Enden (10b) verschlossen wird, und ein adsorbierendes oder wasserentziehendes Produkt (11) enthält, wobei dieses Rohr angepasst und reibungsschlüssig zurückgehalten bei beliebiger Abnahme aus der in der Glassfüllung vorgesehenen Durchlochung oder Öffnung werden kann.
